# EUROPÄISCHE PATENTSCHRIFT

(11) **EP 4 168 623 B1**
(45) Veröffentlichungstag und Bekanntmachung des Hinweises auf die Patenterteilung: **10.04.2024**
(21) Anmeldenummer: 21730124.1
(22) Anmeldetag: 26.05.2021
(51) Int. Cl.: D21F 3/00, D21F 3/08, D21G 9/00

(54) **VERFAHREN ZUR VARIABLEN EINSTELLUNG DER ENTWÄSSERUNGSLEISTUNG EINER PRESSVORRICHTUNG**
METHOD FOR THE VARIABLE SETTING OF THE DEWATERING PERFORMANCE OF A PRESSING DEVICE
PROCÉDÉ DE RÉGLAGE VARIABLE DE LA CAPACITÉ DE DÉSHYDRATATION D'UN DISPOSITIF DE PRESSAGE

(30) Priorität: 19.06.2020 DE 102020116216
(43) Veröffentlichungstag der Anmeldung: 26.04.2023
(73) Patentinhaber: Voith Patent GmbH, 89522 Heidenheim (DE)
(72) Erfinder: KARLSSON, Kjell, 70217 Örebro (SE); OSTI, Natalie, 89520 Heidenheim (DE); AENGENEYNDT, Kerst, 89428 Syrgenstein-Landshausen (DE)
(74) Vertreter: Voith Patent GmbH - Patentabteilung
(86) Internationale Anmeldenummer: PCT/EP2021/064038
(87) Internationale Veröffentlichungsnummer: WO 2021/254745

(56) Entgegenhaltungen:
- EP-A1- 2 584 092
- DE-A1-102004 056 318
- US-A- 4 482 601

## Beschreibung

Die Erfindung betrifft ein Verfahren zur variablen Einstellung der Entwässerungsleistung einer Pressvorrichtung für eine Maschine zur Herstellung einer Faserstoffbahn, wie Papier-, Tissue- oder Kartonbahn. Ferner betrifft die Erfindung einen Walzenbezug für eine Pressvorrichtung, eine ebensolche Pressvorrichtung sowie eine Maschine zur Herstellung einer Faserstoffbahn, wie Papier-, Tissue- oder Kartonbahn, umfassend eine derartige Pressvorrichtung.

Bei der Herstellung von Faserstoffbahnen, wie Papier-, Tissue- oder Kartonbahnen auf entsprechenden Maschinen muss die abgelegte, noch feuchte Faserstoffbahn entwässert werden. Dies geschieht zunächst mechanisch auf entsprechenden Pressvorrichtungen.

Derartige Pressvorrichtung einer Maschine zur Herstellung einer Faserstoffbahn umfassen meist zumindest einen Pressfilz, eine Presswalze und eine Gegenwalze, wobei die beiden letztgenannten zusammen einen Pressnip ausbilden. Durch diesen Pressnip ist die Faserstoffbahn zusammen mit dem Pressfilz hindurchführbar. Der Pressfilz ist derart ausgeführt, dass er ein erstes Hohlraumvolumen zur Aufnahme von Wasser aus der Faserstoffbahn aufweist. Der Presswalze ist ein Walzenbezug zugeordnet, der Entwässerungsöffnungen aufweist, die ein zweites Hohlraumvolumen zur Aufnahme von Wasser aus der Faserstoffbahn definieren. Die beiden Hohlraumvolumina von Pressfilz und Presswalze werden auch Entwässerungsvolumen der Pressvorrichtung genannt. Dieses zur Verfügung stehende Entwässerungsvolumen beeinflusst die Entwässerungsleistung der Pressvorrichtung maßgeblich. Steht ein vergleichsweise geringes Entwässerungsvolumen im Pressnip zur Verfügung, so wird auch die Entwässerungsleistung der Pressvorrichtung geringer sein. Die Erfindung betrifft derartige gattungsgemäße Pressvorrichtungen.

Durch natürlichen Verschleiß kommt es mit zunehmender Betriebsdauer und durch Alterung dazu, dass die Hohlraumvolumina sowohl von Pressfilz als auch der Presswalze abnehmen. Die Hohlraumvolumina werden ferner durch sich in diesen absetzende Füllstoffe, Zellulosefasern, chemische und mechanische Schädigungen weiter verringert.

Es existieren im Stand der Technik unterschiedliche Lösungen, um der Reduktion der Hohlraumvolumina, insbesondere von Pressfilzen zu begegnen. So wurden beispielsweise Pressfilze mit sich im Laufe der Betriebszeit herauslösbaren Fasern vorgeschlagen, um das Hohlraumvolumen wieder zu vergrößern. Diese Lösungen konnten bisher jedoch nicht überzeugen. Auch ist es bekannt, für neu hergestellte Pressfilze einen "Puffer" an Hohlraumvolumen vorzusehen. So wird mit der Herstellung des Pressfilzes ein vergleichsweise großes Hohlraumvolumen geschaffen, welches sich dann im Laufe der Zeit im Betrieb zusetzen kann. Eine Reduktion des Hohlraumvolumens geschieht somit automatisch und unaufhaltsam während des Betriebs. Sie kann bisher nicht auf die Erfordernisse der Entwässerung von mit demselben Pressfilz nacheinander herzustellenden Faserstoffbahnen mit unterschiedlichen Grammaturen oder unterschiedlicher Sorten.

Aus der EP 2 584 092 A1 ist ein Verfahren zur variablen Einstellung der Entwässerungsleistung durch Änderung der Besaugung bekannt. Die DE 10 2004 056318 A1 offenbart einen Pressmantel, dessen Dimensionen durch äußeren Einfluss auf das spezielle Füllstoffe enthaltende Mantelmaterial veränderbar ist. Die US 4,482,601 A1 beschreibt einen Pressfilz, dessen Entwässerungsvolumen einmalig durch Auflösen von löslichen Fasern erhöht wird.

Die Aufgabe der Erfindung ist es, die Nachteile des Standes der Technik zu vermeiden. Es soll die Möglichkeit geschaffen werden, während des Betriebs dieser auf die Entwässerungsleistung der Pressvorrichtung aktiv Einfluss zu nehmen und diese z.B. gezielt bzw. wahlweise einzustellen.

Die Aufgabe wird erfindungsgemäß durch eine Ausführung entsprechend der unabhängigen Ansprüche gelöst. Weitere vorteilhafte Merkmale der erfindungsgemäßen Ausführung finden sich in den Unteransprüchen.

Die Erfinder haben die Aufgabe dadurch gelöst, dass sie das Entwässerungsvolumen einer solchen Pressvorrichtung variabel einstellbar gemacht haben. Das bedeutet, dass diese wahlweise, während des bestimmungsgemäßen Betriebs der Pressvorrichtung oder der Maschine verändert werden kann. Dies kann beispielsweise dadurch erfolgen, dass das erste und/oder das zweite Hohlraumvolumen aktiv verändert wird/werden. Soll die Entwässerungsleistung reduziert werden, so wird/werden eines und/oder beide Hohlraumvolumina vermindert. Umgekehrt, wenn die Entwässerungsleistung von einem geringeren Wert wieder erhöht werden soll, so wird das entsprechende Hohlraumvolumen ausgehend hiervon wieder vergrößert.

Variabel eingestellt bedeutet im Sinne der Erfindung, dass die Entwässerungsleistung verändert wird oder veränderbar ist. Verändert werden kann die Entwässerungsleistung, indem das Entwässerungsvolumen der Pressvorrichtung verringert wird. Umgekehrt kann die Entwässerungsleistung erhöht werden, indem das Entwässerungsvolumen der Pressvorrichtung erhöht wird. Gemäß der Erfindung kann das entsprechende Hohlraumvolumen dabei nur hinsichtlich des tatsächlich vorliegenden, also zur Verfügung stehenden Hohlraumvolumens heraus verringert werden.

Unter Hohlraumvolumen des Pressfilzes bzw. des Walzenbezugs der Presswalze wird die Summe aller Volumina verstanden, die während des bestimmungsgemäßen Betriebs der Pressvorrichtung/Maschine zur Aufnahme von Wasser aus der Faserstoffbahn dienen. Bei dem Walzenbezug ist es die Summe aller einzelnen Entwässerungsöffnungen, die in den Walzenbezug eingebracht sind. Bei Pressfilzen werden die Entwässerungsöffnungen zur Aufnahme von Wasser von den Fasern des Pressfilzes selbst gebildet.

Mit bestimmungsgemäßem Betrieb ist jener Betrieb der Pressvorrichtung bzw. Maschine zu verstehen, in der die Pressvorrichtung die Faserstoffbahn entwässert bzw. die Maschine die Faserstoffbahn herstellt. Wenn lediglich von Betrieb der Pressvorrichtung die Rede ist, dann ist damit der bestimmungsgemäße Betrieb gemeint.

Bevorzugt setzt sich das Entwässerungsvolumen der Pressvorrichtung aus dem ersten Hohlraumvolumen zur Aufnahme von Wasser aus der Faserstoffbahn, das von einem Pressfilz der Pressvorrichtung zur Verfügung gestellt wird und/oder einem zweiten Hohlraumvolumen, das von einem Walzenbezug einer Presswalze zur Verfügung gestellt wird, welcher Entwässerungsöffnungen zur Aufnahme von Wasser aus der Faserstoffbahn umfasst, zusammen. Grundsätzlich könnte also das erste Hohlraumvolumen des Pressfilzes und/oder das zweite Hohlraumvolumen des Walzenbezugs der Presswalze im Sinne der Erfindung eingestellt werden.

Eine Idee der Erfindung ist es also das zweite Hohlraumvolumen des Walzenbezugs der Presswalze zu variieren, ohne den Walzenbezug bzw. die diesen tragende Walze aus der Pressvorrichtung herausnehmen zu müssen. Die Einstellung des Hohlraumvolumens kann ebenso im Stillstand der Pressvorrichtung erfolgen.

Bevorzugt erfolgt die Einstellung des Entwässerungsvolumens durch Einstellen des Hohlraumvolumens zur Aufnahme von Wasser aus der Faserstoffbahn, nämlich dem Hohlraumvolumen des Walzenbezugs. Die Entwässerungsöffnungen von Walzenbezügen sind in der Regel mit einfacheren Mitteln in ihrem Hohlraumvolumen änderbar als die von Pressfilzen.

Die Erfindung betrifft auch einen Walzenbezug für eine Pressvorrichtung für eine Maschine zur Herstellung einer Faserstoffbahn, wie Papier-, Tissue- oder Kartonbahn, wobei der Walzenbezug auf dessen radial äußersten Mantelfläche Entwässerungsöffnungen aufweist, die einen zweites Hohlraumvolumen zur Aufnahme von Wasser aus der Faserstoffbahn definieren, wobei der Walzenbezug derart eingerichtet ist, dass das zweite Hohlraumvolumen variabel einstellbar ist.

Auch betrifft die Erfindung eine Pressvorrichtung einer Maschine zur Herstellung einer Faserstoffbahn, wie Papier-, Tissue- oder Kartonbahn, wobei die Pressvorrichtung einen Pressfilz mit einem ersten Hohlraumvolumen zur Aufnahme von Wasser aus der Faserstoffbahn, eine Presswalze und eine Gegenwalze umfasst, die zusammen einen Pressnip ausbilden, durch den die Faserstoffbahn und der Pressfilz hindurchführbar sind, wobei der Presswalze ein Walzenbezug zugeordnet ist, der Entwässerungsöffnungen aufweist, die einen zweites Hohlraumvolumen zur Aufnahme von Wasser aus der Faserstoffbahn definieren, wobei der Pressvorrichtung Mittel zur Einstellung des Entwässerungsvolumen der Pressvorrichtung zugeordnet sind.

Dabei können bevorzugt die Mittel zur Einstellung des Entwässerungsvolumen derart ausgeführt sein, dass das zweite Hohlraumvolumen, also das der Entwässerungsöffnungen des Walzenbezugs veränderbar ist, insbesondere durch Einbringen von Querschnittsverengungen in die Entwässerungsöffnungen, wobei das zweite Hohlraumvolumen zwischen einem Maximalwert, bei dem keine Querschnittsverengung der Entwässerungsöffnungen vorliegt und einem Minimalwert, bei dem die Entwässerungsöffnungen hinsichtlich ihres Querschnitts verengt sind, wahlweise einstellbar ist. Der Maximalwert betrifft das physikalisch mit dem vorliegenden Pressfilz/Walzenbezug tatsächlich vorliegende Hohlraumvolumen. Ausgehend von diesem Wert kann das Hohlraumvolumen nicht vergrößert werden, sondern nur hinsichtlich eines Minimalwerts reduziert werden.

Die Mittel können bevorzugt derart eingerichtet sein, dass um die Entwässerungsöffnungen im Walzenbezug Kanäle vorgesehen sind und der Walzenbezug derart elastisch ausgeführt ist, dass durch Druckbeaufschlagung der Kanäle mit einem Druckmedium sich diese Verformen und eine Querschnittsverengung hin zu einem Minimalwert des zweite Hohlraumvolumen erzeugbar ist.

Eine weitere vorteilhafte Möglichkeit das zweite Hohlraumvolumen veränderbar zu gestalten ist es, in Rillen des Walzenbezugs eine oder mehrere fadenförmige Einlagen einzubringen. Diese fadenförmigen Einlagen können entlang der Rillen in den Walzenbezug eingelegt werden, und verringern das zur Verfügung stehende Hohlraumvolumen der Rille bzw. des Walzenbezugs. Derartige fadenförmige Einlagen können bei einem Stillstand der Maschine wieder entfernt werden, wodurch sich das Hohlraumvolumen wieder vergrößern lässt.

So ist es unter anderem möglich, die Rillen im Walzenbezug tiefer auszuführen, als für die Anwendung benötigt. Das so zu viel zur Verfügung gestellte Hohlraumvolumen wird über die fadenförmigen Einlagen verfüllt. Im Betrieb der Walze kommt es zu einem Verschleiß des Walzenbezugs und damit zu einer Abnahme der Rillentiefe sowie des Hohlraumvolumens der Rillen. Ist dieser Verlust an (zweitem) Hohlraumvolumen zu groß, kann der Betreiber sehr einfach und schnell bei einem turnusmäßigen Stillstand der Anlagen die fadenförmigen Einlagen entfernen, und gewinnt dadurch wieder neues Hohlraumvolumen hinzu. Auf diese Weise kann die Einsatzdauer einer solchen Walze massiv verlängert werden, bevor sie ausgebaut und der Walzenbezug neu bearbeitet werden muss.

Geeignete fadenförmige Einlagen können ein Monofilament, ein Multifilament oder einen Zwirn umfassen oder daraus bestehen.

Als Material können Materialien verwendet werden, die bei Kontakt mit Wasser nicht oder nahezu nicht quellen. Auf diese Weise erhält man eine sehr präzise Einstellung der Volumenreduktion. Ein Polyesterfaden, speziell ein Polyesterzwirn kann hierfür beispielsweise verwendet werden. Gegebenenfalls kann es vorteilhaft sein, solche fadenförmigen Einlagen mittels eines geeigneten Haftvermittlers in der Rille zu fixieren.

Es kann aber auch vorteilhaft sein Materialien zu verwendet, welche beim Kontakt mit Wasser eine signifikant Quellung aufweisen. Polyamide sind hierfür beispielsweise geeignet. Ein solcher Polyamidfaden kann im trockenen Zustand dann einfach in die Rillen eingebracht werden. Durch den Kontakt mit Wasser im Betrieb der Walze oder in einem speziellen Quellungsschritt vergrößert sich das Volumen des Fadens, so dass er von alleine sicher in der Rille hält. Auf einen Haftvermittler kann dann ganz oder teilweise verzichtet werden.

Es ist eine weitere vorteilhafte Möglichkeit, die fadenförmigen Einlagen mit einer geeigneten Imprägnierung zu versehen.

Insbesondere können diese Einlagen mit einer Imprägnierung versehen sein, die nach dem Einbringen der fadenförmigen Einlage unter entsprechenden Bedingungen (Feuchtigkeit, Druck, Temperatur, Strahlung etc.) aufschäumt. Durch die dadurch in der Rille entstehende Schaumlage kann eine Vergleichmäßigung des hydraulischen Drucks in der Rille erreicht werden.

Derartige fadenförmige Einlagen werden üblicherweise ab Werk vor der Installation der Walze eingelegt werden. Es ist aber auch möglich, diese Einlagen in eine bereits installierte Walze einzubauen, wodurch das Hohlraumvolumen auch im Betrieb verkleinert werden kann.

Schließlich betrifft die Erfindung Maschine umfassend eine erfindungsgemäße Pressvorrichtung, wobei die Maschine bevorzugt derart eingerichtet ist, dass diese ein erfindungsgemäßes Verfahren ausführt.

Die Rillen im Walzenbezug können sich in Umfangsrichtung des Walzenbezugs erstrecken oder aber spiralig über die Mantelfläche des Walzenbezugs verlaufen. Die Entwässerungsöffnungen in Form von z.B. Rillen und/oder Bohrungen können spanend hergestellt sein.

Der erfindungsgemäße Walzenbezug kann auch in Form eines Pressmantels einer Schuhpresse verwirklicht werden.

Anhand von Ausführungsbeispielen werden weitere vorteilhafte Ausprägungen der Erfindung unter Bezugnahme auf die Zeichnungen erläutert. Die genannten Merkmale können nicht nur in der dargestellten Kombination vorteilhaft umgesetzt werden, sondern auch einzeln untereinander kombiniert werden. Die Figuren zeigen im Einzelnen:
- Fig. 1: eine teilgeschnittene, schematische Seitenansicht einer Pressvorrichtung mit einem Walzenbezug gemäß eines Ausführungsbeispiels der vorliegenden Erfindung.
- Fig. 2 bis 4: denkbare Ausführungsformen eines Walzenbezugs jeweils in einen Schnitt durch dessen Längsachse gesehen;

In der Fig. 1 ist in einer teilgeschnittenen, schematischen Seitenansicht eine Ausführungsform einer erfindungsgemäßen Pressvorrichtung dargestellt, die vorliegend eine Presswalze 12, wie Schuhpresswalze und eine Gegenwalze 14 umfasst. Presswalze 12 und Gegenwalze 14 sind hinsichtlich ihrer Längsachsen parallel zueinander angeordnet. Sie bilden zusammen einen Pressnip 22 aus oder begrenzen einen solchen.

Während die Gegenwalze 14 hier aus einer um ihre Längsachse rotierenden zylindrisch ausgestalteten Walze mit einem Walzenbezug besteht, ist die Schuhpresswalze 12 aus einem Schuh 16, einem diesen tragenden stehenden Joch 18 und einem Pressmantel 20 zusammengesetzt. Schuh 16 und Joch 18 sind in Bezug auf die Gegenwalze 14 bzw. den Pressmantel 20 feststehend angeordnet. Das bedeutet, sie rotieren nicht. Dabei wird der Schuh 16 durch das Joch 18 abgestützt und über nicht dargestellte, hydraulische Presselemente an die radial innerste Oberfläche des relativ dazu umlaufenden Pressmantels 20 angepresst. Der Pressmantel 20, der Schuh 16 und Joch 18 in Umfangsrichtung umgibt, dreht sich dabei um seine Längsachse im entgegengesetzten Drehsinn zu der Gegenwalze 14. Aufgrund der konkaven Ausgestaltung des Schuhs 16 an seiner der Gegenwalze 14 zugewandten Seite ergibt sich ein vergleichsweise langer Pressnip 22.

Die Pressvorrichtung 10 eignet sich insbesondere zur mechanischen Entwässerung von Faserstoffbahnen 24. Bei dem Betrieb der Pressvorrichtung wird eine Faserstoffbahn 24 mit einem oder zwei Pressfilzen 26, 26' durch den Pressnip 22 geführt. Im vorliegenden Fall sind es genau zwei Pressfilze 26, 26', die die Faserstoffbahn 24 sandwichartig zwischen sich aufnehmen. Beim Durchgang durch den Pressnip 22 wird im Pressnip 22 auf die Faserstoffbahn 24 durch die Pressfilze 26, 26' mittelbar ein Druck ausgeübt. Dies geschieht dadurch, dass die radial äußerste Oberfläche der Gegenwalze 14 einerseits und die radial äußerste Oberfläche des Pressmantels 20 unmittelbar mit den entsprechenden Pressfilzen 26, 26' in Kontakt kommen. Die aus der Faserstoffbahn 24 austretende Flüssigkeit wird von dem bzw. den Pressfilzen 26, 26' und in der Pressmantel- bzw. Walzenbezugoberfläche vorgesehen Entwässerungsöffnungen 6 (siehe Fig. 2 bis 4) vorübergehend aufgenommen. Nach dem Verlassen des Pressnips 22 wird die von den Entwässerungsöffnungen 6 des Pressmantels 20 aufgenommene Flüssigkeit abgeschleudert, bevor der Pressmantel 20 erneut in den Pressnip 22 eintritt. Zudem kann das von dem Pressfilz 26, 26' aufgenommene Wasser nach dem Verlassen des Pressnip 22 mit Saugelementen entfernt werden.

Bei einer weiteren, in den Figuren nicht dargestellten Ausführungsform der Erfindung kann auf die Pressfilze 26, 26' verzichtet werden. In einem solchen Fall ist die Faserstoffbahn 24 einerseits mit dem Pressmantel 20 und andererseits mit der Gegenwalze 14, die gemeinsam einen Pressnip ausbilden, unmittelbar in Kontakt. Letztere kann dann als beheizter Trockenzylinder ausgeführt sein. Der Pressmantel 20 entspricht im Sinne der Erfindung einem Walzenbezug 8, der entsprechende Rillen und/oder Bohrungen als Entwässerungsöffnungen 6 aufweist.

Wie bereits erwähnt, wäre grundsätzlich auch eine Abwandlung zur in Fig. 1 dargestellten Ausführungsform denkbar, bei welcher anstelle der Schuhpresswalze 12 eine herkömmliche Presswalze, umfassend einen erfindungsgemäßen Walzenbezug 8 mit entsprechenden Entwässerungsöffnungen 6, wie Rillen und/oder Bohrungen, vorgesehen ist.

Unabhängig von den beiden dargelegten Ausführungsformen, kann der Walzenbezug 8 wie in den nachfolgenden Figuren dargestellt, gemäß der Erfindung ausgeführt sein.

In den Fig. 2, 3a, 3b und 4 sind jeweils in einem nicht maßstäblichen, teilweise dargestellten Querschnitt durch die Drehachse des Walzenbezugs unterschiedliche Ausführungsformen der Erfindung dargestellt.

Die Darstellung der Fig. 2a zeigt einen Ausschnitt aus einem Walzenbezug 8. Dieser umfasst eine Mehrzahl von als Rillen ausgeführten Entwässerungsöffnungen an dessen radial äußerster Mantelfläche.

Alle Volumina von der Mehrzahl von Entwässerungsöffnungen 6 zusammengenommen, die im Stande sind Wasser aus der Faserstoffbahn 24 im Pressnip 22 aufzunehmen, werden als zweites Hohlraumvolumen im Sinne der Erfindung bezeichnet.

Gemäß der Idee der Fig. 2, wird auf die Entwässerungsleistung der Pressvorrichtung 10 dadurch Einfluss genommen, dass das zweite Hohlraumvolumen verändert wird. Dies kann dadurch geschehen, dass z.B. ein Teil der Entwässerungsöffnungen 6, hier beispielsweise der Rillen verfüllt wird. Das Verfüllen kann durch Einbringen eines Füllmaterials in die Entwässerungsöffnungen 6 geschehen. Das Verfüllen kann im Stillstand der Pressvorrichtung 10 erfolgen. Das Füllmaterial kann dabei kraft-, form- und/oder stoffschlüssig in die Entwässerungsöffnungen 6 eingebracht werden, z.B. im Stillstand der Pressvorrichtung 10, also außerhalb deren Betriebs. Das Füllmaterial können Fäden sein oder er kann Fäden umfassen. Das Füllmaterial kann grundsätzlich entnommen werden. Es könnte sich aber auch selbst auflösen im Betrieb der Pressvorrichtung 10.

Eine weitere Idee ist in der Darstellung der Fig. 3a und 3b gezeigt. Dort kann ein Teil des tatsächlich vorliegenden, also zur Verfügung stehenden zweiten Hohlraumvolumens des Walzenbezugs verändert werden, indem der Querschnitt der Entwässerungsöffnungen 6 gezielt verändert wird. Dies kann dadurch geschehen, dass in den Walzenbezug 8 Kanäle 4 eingebettet sind, die mit einem Fluid beaufschlagbar sind. Die Kanäle 4 sind damit einteilig mit dem Walzenbezug 8 ausgeführt. Die Kanäle 4 werden von einer Wandung begrenzt, die zugleich einen Teil der Wandung der Entwässerungsöffnungen 6 darstellt, welcher in der Lage ist das Wasser aus der Faserstoffbahn 24 aufzunehmen. Ist der Walzenbezug 8 aus einem Polymer gebildet, das sich elastisch verhält, so kann dann infolge der Druckbeaufschlagung mit dem Fluid sich der elastisch verformen, also expandieren. Hierdurch wird das Volumen des Kanals 4 größer, wohingegen das Volumen der entsprechenden Entwässerungsöffnung 6, das von der Wandung des Kanals 4 begrenzt wird, sich verringert. Damit verringert sich der Querschnitt der Entwässerungsöffnungen 6 bei Druckbeaufschlagung. Wird der Druck weggenommen und der Kanal 4 entlastet, so kann sich die Wandung des Kanals 4 wieder in ihre Ausgangsposition zurückstellen und der Querschnitt der entsprechenden Entwässerungsöffnung 6 wird wieder größer, bis auf den ursprünglichen Ausgangswert vor der Druckbeaufschlagung. Eine Rückstellung des Materials der Wandung des Kanals 4 kann durch ein entsprechendes elastisches Polymer des Walzenbezugs 8 erreicht werden. Zur Druckbetätigung können die Kanäle 4 an eine entsprechende, hier nicht dargestellte Fluid-Druckquelle fluidleitend angeschlossen sein. Zwischen der Fluid-Druckquelle und den Kanälen 4 könnte eine Fördereinrichtung, wie Pumpe vorgesehen sein, um Fluid aus der Fluid-Druckquelle den Kanälen zuzuführen. Der Druck in den Kanälen 4, das Volumen der Kanäle 4 und die hierdurch bestimmte Entwässerungsleistung können dann an eine Steuerung übermittelt oder von einer solchen ermittelt werden.

Gemäß der Fig. 3a befindet sich der Kanal 4 radial innen, am Grund der Entwässerungsöffnung 6. Hingegen sind gemäß der Ausgestaltung der Fig. 3b zwei einander gegenüberliegende Kanäle 4 vorgesehen, die an den Stirnseiten der Entwässerungsöffnung 6 angeordnet sind. Es könnte jedoch auch ein einziger Kanal 4 an einer Stirnseite der Entwässerungsöffnung 6 vorgesehen sein. Auch wären Kombinationen der Ausgestaltungen aus Fig. 3a und 3b denkbar.

Die Alternative gemäß der Fig. 4 geht im Wesentlichen von einer Kombination der Gegenstände der Fig. 2, 3a und 3b aus. Das bedeutet, dass als Füllmaterial ein separater Kanal 4 in eine Entwässerungsöffnung 6 eingebracht ist, der aber nicht einteilig mit dem Walzenbezug 8 ausgebildet ist. Der Kanal 4 kann, wie das Füllmaterial auch kraft-, form- oder stoffschlüssig in die Entwässerungsöffnung 6 eingebracht sein. Dies hat den Vorteil, dass dieser wieder entfernbar ist, sobald er beschädigt ist oder der Walzenbezug 8 verschlissen ist. Dann kann der Kanal 4 in einem neuen Walzenbezug 8 wiederverwendet werden. Auch hier ist der Kanal 4, wie zu den Fig. 3a und 3b ausgeführt mittels eines Fluids druckbetätigbar.

Die Entwässerungsöffnungen 6, wie sie in den Fig. 2 bis 4 dargestellt sind, müssen nicht den dargestellten rechteckigen Querschnitt aufweisen. Es können beliebige Querschnittsformen gewählt werden. Selbiges gilt selbstverständlich auch für die Kanäle 4.

Den Ausführungsformen der Fig. 2 bis 4 ist gemein, dass Einfluss auf die Entwässerungsleistung der Pressvorrichtung 10 genommen werden kann, indem das Entwässerungsvolumen der Pressvorrichtung aktiv, also wahlweise verändert wird. Dies geschieht dadurch, dass die Entwässerungsöffnungen 6 z.B. nur temporär, also für einen bestimmten Zeitraum zugesetzt und später diese Zusetzung entfernt werden kann.

Dabei ist es denkbar, dass die Kanäle oder das Füllmaterial in allen oder nur in einem Teil der über der Mantelfläche verteilt angeordneten Entwässerungsöffnungen 6 eingebracht oder einbringbar sind. So kann die Entwässerungsleistung z.B. entlang der Drehachse des Walzenbezugs 8 oder über den Umfang des Walzenbezugs 8 definiert eingestellt werden.

Obwohl die Erfindung anhand der Figuren nur hinsichtlich des zweiten Hohlraumvolumens beschrieben wurde, ist es grundsätzlich möglich, auch das erste Hohlraumvolumen z.B. eines Pressfilzes der Pressvorrichtung zu variieren oder auch in Kombination beide, also erste und zweite Hohlraumvolumina.

## Patentansprüche

1. Verfahren zur variablen Einstellung der Entwässerungsleistung einer Pressvorrichtung (10) für eine Maschine zur Herstellung einer Faserstoffbahn (24), wie Papier-, Tissue- oder Kartonbahn, **dadurch gekennzeichnet, dass** die Entwässerungsleistung der Pressvorrichtung (10) durch Variation des zur Verfügung stehenden Entwässerungsvolumens der Pressvorrichtung (10) variabel eingestellt wird.

2. Verfahren nach Anspruch 1, **dadurch gekennzeichnet, dass** das Entwässerungsvolumen der Pressvorrichtung (10) sich aus einem ersten Hohlraumvolumen zur Aufnahme von Wasser aus der Faserstoffbahn (24), das von einem Pressfilz (26, 26') der Pressvorrichtung (10) zur Verfügung gestellt wird und/oder einem zweiten Hohlraumvolumen, das von einem Walzenbezug (8) einer Presswalze (12) zur Verfügung gestellt wird, welcher Entwässerungsöffnungen (6) zur Aufnahme von Wasser aus der Faserstoffbahn (24) umfasst, zusammensetzt.

3. Verfahren nach Anspruch 2, **dadurch gekennzeichnet, dass** die Pressvorrichtung (10) zusätzlich zu der Presswalze (12) auch eine Gegenwalze (14) umfasst, wobei Presswalze (12) und Gegenwalze (14) zusammen einen Pressnip (22) ausbilden, durch den die Faserstoffbahn (24) und der Pressfilz (26, 26') hindurchführbar sind.

4. Verfahren nach einem der Ansprüche 1 bis 3, **dadurch gekennzeichnet, dass** das Entwässerungsvolumen während des bestimmungsgemäßen Betriebs der Pressvorrichtung (10) variabel eingestellt wird.

5. Verfahren nach einem der vorherigen Ansprüche, **dadurch gekennzeichnet**, die Einstellung des Entwässerungsvolumens alleinig durch Einstellen des zweiten Hohlraumvolumens zur Aufnahme von Wasser aus der Faserstoffbahn (24), nämlich dem des Walzenbezugs (8), erfolgt.

6. Walzenbezug (8) für eine Pressvorrichtung (10) für eine Maschine zur Herstellung einer Faserstoffbahn (24), wie Papier-, Tissue- oder Kartonbahn, umfassend eine Mehrzahl von Entwässerungsöffnungen (6), wobei die Entwässerungsöffnungen (6) auf der radial äußersten Mantelfläche des Walzenbezugs (8) angeordnet sind, **dadurch gekennzeichnet, dass** die Entwässerungsöffnungen (6) hinsichtlich ihres Querschnitts wahlweise einstellbar sind.

7. Pressvorrichtung (10) einer Maschine zur Herstellung einer Faserstoffbahn, wie Papier-, Tissue- oder Kartonbahn, wobei die Pressvorrichtung (10) einen Pressfilz (26, 26') mit einem ersten Hohlraumvolumen zur Aufnahme von Wasser aus der Faserstoffbahn (24), eine Presswalze (12) und eine Gegenwalze (14) umfasst, die zusammen einen Pressnip (22) ausbilden, durch den die Faserstoffbahn (24) und der Pressfilz (26, 26') hindurchführbar sind, wobei der Presswalze (12) ein Walzenbezug (8) zugeordnet ist, der Entwässerungsöffnungen (6) aufweist, die einen zweites Hohlraumvolumen zur Aufnahme von Wasser aus der Faserstoffbahn (24) definieren, **dadurch gekennzeichnet, dass** der Pressvorrichtung (10) Mittel zur Z wahlweisen Einstellung des Entwässerungsvolumen der Pressvorrichtung (10) zugeordnet sind.

8. Pressvorrichtung (10) nach Anspruch 7, **dadurch gekennzeichnet, dass** die Mittel zur Einstellung des Entwässerungsvolumen derart ausgeführt sind, dass das zweite Hohlraumvolumen, das von den Entwässerungsöffnungen (6) des Walzenbezugs (8) zur Verfügung gestellt werden, veränderbar ist, insbesondere durch Einbringen von Querschnittsverengungen in die Entwässerungsöffnungen (6), wobei das zweite Hohlraumvolumen zwischen einem Maximalwert, bei dem keine Querschnittsverengung der Entwässerungsöffnungen (6) vorliegt und einem Minimalwert, bei dem die Entwässerungsöffnungen (6) hinsichtlich ihres Querschnitts verengt sind, wahlweise einstellbar ist.

9. Pressvorrichtung (10) nach Anspruch 8, **dadurch gekennzeichnet, dass** die Mittel derart eingerichtet sind, dass den Entwässerungsöffnungen (6) des Walzenbezugs (8) Kanäle (4) zugeordnet sind und der Walzenbezug (8) derart elastisch ausgeführt ist, dass durch Druckbeaufschlagung der Kanäle (4) mit einem Druckmedium sich diese Verformen und eine Querschnittsverengung hin zu einem Minimalwert des zweiten Hohlraumvolumen erzeugbar ist, um das zweite Hohlraumvolumen und damit die Entwässerungsleistung der Pressvorrichtung (10) zu reduzieren.

10. Pressvorrichtung (10) nach einem der Ansprüche 8 oder 9, **dadurch gekennzeichnet, dass** Entwässerungsöffnungen (6) in Form von einer oder mehreren Rillen vorgesehen sind, und als Mittel zur Einstellung des Entwässerungsvolumen fadenförmige Einlagen in die Rillen eingebracht sind.

11. Maschine zur Herstellung einer Faserstoffbahn (24), wie Papier-, Tissue- oder Kartonbahn, umfassend eine Pressvorrichtung (10) gemäß einem der Ansprüche 7 bis 10, wobei die Maschine bevorzugt derart eingerichtet ist, dass diese ein Verfahren gemäß einem der Ansprüche 1 bis 5 ausführt.

## Claims

1. Method for variably adjusting the dewatering capacity of a pressing device (10) for a machine for producing a fibrous web (24), such as a paper, tissue or board web, wherein the dewatering capacity of the pressing device (10) is variably adjusted by varying the available dewatering volume of the pressing device (10).

2. Method according to claim 1, **characterised in that** the dewatering volume of the pressing device (10) is composed of a first cavity volume for receiving water from the fibrous web (24), which is made available by a press felt (26, 26') of the pressing device (10) and/or a second cavity volume, which is made available by a roll cover (8) of a press roll (12), which comprises dewatering openings (6) for receiving water from the fibrous web (24).

3. Method according to claim 2, **characterised in that** the pressing device (10) also comprises a counter roller (14) in addition to the pressing roller (12), the pressing roller (12) and counter roller (14) together forming a press nip (22) through which the fibrous web (24) and the press felt (26, 26') can be passed.

4. Method according to one of claims 1 to 3, **characterised in that** the dewatering volume is variably adjusted during the intended operation of the pressing device (10).

5. Method according to one of the preceding claims, **characterised in that** the dewatering volume is adjusted solely by adjusting the second cavity volume for absorbing water from the fibrous web (24), namely that of the roll cover (8).

6. Roll cover (8) for a pressing device (10) for a machine for producing a fibrous web (24), such as a paper, tissue or board web, comprising a plurality of dewatering openings (6), wherein the dewatering openings (6) are arranged on the radially outermost circumferential surface of the roll cover (8) and are selectively adjustable with respect to their cross-section.

7. A pressing device (10) of a machine for producing a fibrous web, such as a paper, tissue or board web, wherein the pressing device (10) comprises a press felt (26, 26') with a first cavity volume for receiving water from the fibrous web (24), a press roll (12) and a counter roll (14) which together form a press nip (22) through which the fibrous web (24) and the press felt (26, 26') can be passed through, the press roll (12) being assigned a roll cover (8) which has dewatering openings (6) which define a second cavity volume for receiving water from the fibrous web (24), the pressing device (10) being assigned means for selectively adjusting the dewatering volume of the pressing device (10).

8. Pressing device (10) according to claim 7, **characterised in that** the means for adjusting the dewatering volume are designed in such a way that the second cavity volume provided by the dewatering openings (6) of the roller cover (8) can be varied, in particular by introducing cross-sectional constrictions into the drainage openings (6), the second cavity volume being selectively adjustable between a maximum value, at which there is no cross-sectional constriction of the drainage openings (6), and a minimum value, at which the drainage openings (6) are constricted with respect to their cross-section.

9. Pressing device (10) according to claim 8, **characterised in that** the means are arranged in such a way that channels (4) are associated with the drainage openings (6) of the roller cover (8) and the roller cover (8) is designed to be elastic in such a way that, by applying pressure to the channels (4) with a pressure medium, the latter deform and a narrowing of the cross-section towards a minimum value of the second cavity volume can be produced in order to reduce the second cavity volume and thus the drainage capacity of the pressing device (10).

10. Pressing device (10) according to one of claims 8 or 9, **characterised in that** dewatering openings (6) are provided in the form of one or more grooves, and thread-like inserts are introduced into the grooves as means for adjusting the dewatering volume.

11. A machine for producing a fibrous web (24), such as a paper, tissue or board web, comprising a pressing device (10), preferably according to any one of claims 7 to 9, wherein the machine is arranged to carry out a method according to any one of claims 1 to 5.

## Revendications

1. Procédé de réglage variable de la capacité d'égouttage d'un dispositif de pressage (10) pour une machine de fabrication d'une bande fibreuse (24), telle qu'une bande de papier, de papier tissu ou de carton, dans lequel la capacité d'égouttage du dispositif de pressage (10) est réglée de manière variable en faisant varier le volume d'égouttage disponible du dispositif de pressage (10).

2. Procédé selon la revendication 1, **caractérisé en ce que** le volume de drainage du dispositif de pressage (10) se compose d'un premier volume de cavité destiné à recevoir de l'eau provenant de la bande fibreuse (24), qui est fourni par un feutre de pressage (26, 26') du dispositif de pressage (10) et/ou d'un deuxième volume de cavité fourni par un revêtement de rouleau (8) d'un rouleau de pressage (12), qui comprend des ouvertures de drainage (6) destinées à recevoir de l'eau provenant de la bande fibreuse (24).

3. Procédé selon la revendication 2, **caractérisé en ce que** le dispositif de pressage (10) comprend également, en plus du rouleau de pressage (12), un contre-rouleau (14), le rouleau de pressage (12) et le contre-rouleau (14) formant ensemble une ligne de contact de pressage (22) à travers laquelle la bande de matière fibreuse (24) et le feutre de pressage (26, 26') peuvent être passés.

4. Procédé selon l'une quelconque des revendications 1 à 3, **caractérisé en ce que** le volume de déshydratation est réglé de manière variable pendant le fonctionnement conforme du dispositif de pressage (10).

5. Procédé selon l'une quelconque des revendications précédentes, **caractérisé en ce que** le réglage du volume d'égouttage est effectué uniquement en réglant le deuxième volume de cavité destiné à recevoir l'eau de la bande fibreuse (24), à savoir celui du revêtement de rouleau (8).

6. Revêtement de rouleau (8) pour un dispositif de pressage (10) pour une machine de fabrication d'une bande de matière fibreuse (24), telle qu'une bande de papier, de papier tissu ou de carton, comprenant une pluralité d'ouvertures de drainage (6), les ouvertures de drainage (6) étant disposées sur la surface d'enveloppe radialement la plus extérieure du revêtement de rouleau (8) et étant réglables au choix en ce qui concerne leur section transversale.

7. Dispositif de pressage (10) d'une machine pour la fabrication d'une bande de matière fibreuse, telle qu'une bande de papier, de papier-tissu ou de carton, le dispositif de pressage (10) comprenant un feutre de pressage (26, 26') avec un premier volume de cavité pour l'absorption d'eau provenant de la bande de matière fibreuse (24), un rouleau de pressage (12) et un contre-rouleau (14), qui forment ensemble une ligne de contact de pressage (22), à travers laquelle la bande de matière fibreuse (24) et le feutre de pressage (26, 26'), un revêtement de rouleau (8) étant associé au rouleau de presse (12), lequel présente des ouvertures de drainage (6) qui définissent un deuxième volume de cavité pour l'absorption de l'eau provenant de la bande de matière fibreuse (24), des moyens pour le réglage au choix du volume de drainage du dispositif de presse (10) étant associés au dispositif de presse (10).

8. Dispositif de pressage (10) selon la revendication 7, **caractérisé en ce que** les moyens de réglage du volume de drainage sont réalisés de telle sorte que le deuxième volume de cavité fourni par les ouvertures de drainage (6) du revêtement de rouleau (8) est modifiable, en particulier en introduisant des rétrécissements de section dans les ouvertures de drainage (6), le deuxième volume de cavité pouvant être réglé au choix entre une valeur maximale, pour laquelle il n'y a pas de rétrécissement de section des ouvertures de drainage (6), et une valeur minimale, pour laquelle les ouvertures de drainage (6) sont rétrécies en ce qui concerne leur section.

9. Dispositif de pressage (10) selon la revendication 8, **caractérisé en ce que** les moyens sont agencés de telle sorte que des canaux (4) sont associés aux ouvertures de drainage (6) du revêtement de cylindre (8) et que le revêtement de cylindre (8) est réalisé de manière élastique de telle sorte que, par l'application d'une pression sur les canaux (4) avec un fluide sous pression, ceux-ci se déforment et un rétrécissement de la section transversale peut être produit vers une valeur minimale du deuxième volume de cavité, afin de réduire le deuxième volume de cavité et ainsi la capacité de drainage du dispositif de pressage (10).

10. Dispositif de pressage (10) selon l'une des revendications 8 ou 9, **caractérisé en ce que** des ouvertures de drainage (6) sont prévues sous la forme d'une ou plusieurs rainures, et des inserts filiformes sont insérés dans les rainures en tant que moyens de réglage du volume de drainage.

11. Machine pour la fabrication d'une bande fibreuse (24), telle qu'une bande de papier, de papier tissu ou de carton, comprenant un dispositif de pressage (10), de préférence selon l'une quelconque des revendications 7 à 9, la machine étant agencée de telle sorte que celle-ci exécute un procédé selon l'une quelconque des revendications 1 à 5.
